# EUROPÄISCHE PATENTSCHRIFT

(11) **EP 2 118 500 B1**
(45) Veröffentlichungstag und Bekanntmachung des Hinweises auf die Patenterteilung: **19.12.2012**
(21) Anmeldenummer: 07818902.4
(22) Anmeldetag: 11.10.2007
(51) Int. Cl.: F15B 11/16

(54) **VERFAHREN ZUM BETREIBEN EINES HYDRAULIKSYSTEMS SOWIE HYDRAULIKSYSTEM**
METHOD FOR OPERATING A HYDRAULIC SYSTEM, AND HYDRAULIC SYSTEM
PROCÉDÉ D'EXPLOITATION D'UN SYSTÈME HYDRAULIQUE, ET SYSTÈME HYDRAULIQUE

(30) Priorität: 07.12.2006 DE 102006057699
(43) Veröffentlichungstag der Anmeldung: 18.11.2009
(73) Patentinhaber: Hydac Fluidtechnik GmbH, 66280 Sulzbach/Saar (DE)
(72) Erfinder: RÜB, Winfried, 79761 Waldshut-Tiengen (DE)
(74) Vertreter: Bartels, Martin Erich Arthur
(86) Internationale Anmeldenummer: PCT/EP2007/008831
(87) Internationale Veröffentlichungsnummer: WO 2008/067866

(56) Entgegenhaltungen:
- DE-A1- 3 901 349
- DE-A1- 19 957 027
- DE-C1- 4 041 288
- JP-A- 1 269 704
- US-A- 3 987 622

## Beschreibung

Die Erfindung betrifft ein Hydrauliksystem mit den Merkmalen des Oberbegriffes des Patentanspruches 1.

Bei motorisch angetriebenen Anlagen und Geräten mit Hydrauliksystemen, beispielsweise bei lader- und baggerartigen Baumaschinen, ist man aus Kostengründen üblicherweise gezwungen, die Leistung des zum Antrieb der Hydropumpe dienenden Dieselmotors ohne Reserven auszulegen. Ebenfalls aus Kostengründen wird auch die Hydropumpe in vielen Fällen nicht so ausgelegt, dass bei gleichzeitig maximaler Volumenstrom-Anforderung aller Verbraucher eine ausreichende Versorgung aller Verbraucher gewährleistet wäre.

Dies führt im Arbeitsbetrieb dazu, dass einerseits der Dieselmotor an seiner Leistungsgrenze betrieben wird und andererseits die Pumpenfördermenge bei parallelem Betrieb von hydraulischen Verbrauchern nicht für die gewünschten maximalen Arbeitsgeschwindigkeiten ausreicht. Man ist daher gezwungen, bei Sicherheitsfunktionen Prioritätsventile einzusetzen, die zunächst die bevorzugten Verbraucher versorgen, bevor die Zuleitung zu den weiteren Verbrauchern freigegeben wird. Alle anderen Verbraucher müssen sich den Reststrom teilen.

Bei Arbeitsgeräten wie den erwähnten Baumaschinen ist es Stand der Technik, die Verbraucher über Wegeventile mit vorgeschalteten Druckwaagen zu versorgen, wobei die Steuerschieber der Wegeventile die Öffnungsgröße der Zumessblenden für die Versorgung der Verbraucher bestimmen. Durch das Funktionsprinzip der vorgeschalteten Druckwaagen, die den Druck der äußeren Lasten jeweils vor die Zumessblenden kopieren und noch um den Betrag der Kraft ihrer Regelfeder erhöhen, stellt sich von der Pumpe aus betrachtet eine Reihe unterschiedlich hoher Widerstände dar. Bei unzureichender Pumpenfördermenge bricht der Pumpendruck ein und das Arbeitsmedium fließt den Weg des geringsten Widerstandes. Der Verbraucher mit der höchsten Last kann dadurch zum Stillstand kommen. Sein "eingesparter" Volumenstrom steht damit allen andere Verbrauchern zur Verfügung.

Für den Maschinenbediener ist dieses Systemverhalten nicht akzeptabel, denn bei der typischen Maschinensteuerung mit Kreuzhebel werden mehrere Funktionen gleichzeitig gefahren. Bleibt ein Verbraucher ungewollt stehen, dann kommt der Bediener mit der Steuerung in Schwierigkeiten.

Der Versuch, diese Probleme zu beheben, indem man Ventile mit der Zumessblende nachgeschalteten Druckwaagen benutzt, führt nicht zum gewünschten Erfolg, obgleich nachgeschaltete Druckwaagen den Lastdruck nicht vor die Zumessblende, sondern den höchsten Lastdruck im System hinter die Zumessblende kopieren, wodurch auch bei Einbruch des Pumpendruckes von der Pumpe aus betrachtet alle Widerstände gleich bleiben. In nachteiliger Weise muss bei derartigen Systemen jedoch eine Mengenabschneidung vor der Zumessblende erfolgen, was nicht ohne weiteres möglich ist. Ein weiterer besonderer Nachteil besteht darin, dass das Lastmeldesystem von Wegeventilen mit nachgeschalteter Druckwaage einen ständigen Ausspeisestrom aus dem geregelten Volumenstrom des lasthöchsten Verbrauchers bedingt, was einen Energieverlust darstellt.

Durch die JP 01-269704 A ist ein Hydrauliksystem bekannt, das folgende Merkmale aufweist:
a) mindestens eine Versorgungseinrichtung, insbesondere Hydropumpe, die verschiedene hydraulische Verbraucher versorgt;
b) je eine jedem Verbraucher zugeordnete, einstellbare Zumessblende, um einen von deren Öffnungsgröße abhängigen Volumenstrom an Druckflüssigkeit zuzuführen, und
c) eine Synchroneinrichtung, um bei einem Absinken der Druckdifferenz an zumindest einer Zumessblende unter einen Sollwert ein Korrektursignal in Form eines Synchrondrucks zu erzeugen, von dessen Signalwert abhängig die Öffnungsgröße aller Zumessblenden synchron verringerbar ist, wobei
   - durch die Synchroneinrichtung sichergestellt ist, dass bei einer Unterversorgung mindestens eines hydraulischen Verbrauchers das Volumenstromdefizit für diesen Verbraucher derart ausgeglichen ist, dass alle Verbraucher das Defizit gleichermaßen kompensieren, wobei
   - für die Steuerung der Versorgung der Verbraucher Proportional-Wegeventile vorgesehen sind, deren Steuerschieber für die Veränderung der Zumessblenden durch Geberdruck hydraulisch ansteuerbar ist, und wobei
   - der Synchrondruck über einen Synchronkanal parallel mit jeder Stirnseite der Steuerschieber aller Wegeventile verbindbar ist.

Hydrauliksysteme mit vergleichbar aufgebauten Synchroneinrichtungen sind im übrigen auch durch die US-A-3 987 622, DE 39 01 349 A1, DE 199 57 027 A1 und DE 40 41 288 C1 der Fachwelt bekannt geworden. Was das Betriebsverhalten anbelangt, lassen die bekannten Lösungen bei einer Überforderung der Versorgungseinrichtung noch Wünsche offen.

Im Hinblick auf diese Problematik stellt sich die Erfindung die Aufgabe, ein Hydrauliksystem zur Verfügung zu stellen, das sich bei einer Überforderung der Versorgungseinrichtung durch ein vergleichsweise verbessertes Betriebsverhalten auszeichnet.

Erfindungsgemäß ist diese Aufgabe durch ein Hydrauliksystem gelöst, das die Merkmale des Patentanspruches 1 in seiner Gesamtheit aufweist.

Demgemäß besteht die Besonderheit der Erfindung gemäß dem kennzeichnenden Teil des Patentanspruches 1 darin, dass jedem Wegeventil Wechselventile oder eine hydraulische Logikschaltung zugeordnet sind, über die den jeweiligen Stirnseiten der Steuerschieber entweder ein Geberdruck oder ein Synchrondruck zuführbar ist. Hieraus ergibt sich in Verbindung mit den sonstigen Merkmalen des Patentanspruches 1 bei einer Überforderung der Versorgungseinrichtung ein vergleichsweise verbessertes Betriebsverhalten gegenüber dem Stand der Technik.

Bei der erfindungsgemäßen Lösung werden bei einer Unterversorgung eines Verbrauchers sämtliche im Hydrauliksystem befindlichen Verbraucher herangezogen, um das Volumenstromdefizit des unterversorgten Verbrauchers zu kompensieren. Während bei einem Teil der im Stand der Technik aufgezeigten Systeme mit vorgeschalteter Druckwaage im Falle einer Unterversorgung ein Stillstand des lasthöchsten Verbrauchers eintreten kann, dessen eingesparter Volumenstrom dann den übrigen Verbrauchern zugute kommt, sieht die erfindungsgemäße Lösung demgegenüber vor, dass im Falle der Unterversorgung von sämtlichen Verbrauchern ein entsprechend verringerter Volumenstrom zur Verfügung gestellt wird. Es besteht daher keine Gefahr, dass ein Maschinenbediener, der gleichzeitig mehrere Verbraucher steuert, um mehrere Funktionen gleichzeitig zu fahren, mit der Situation konfrontiert wird, dass ein Verbraucher zum Stillstand kommt, während die übrigen Verbraucher weiter tätig (in Bewegung) sind.

Bei der erfindüngsgemässen Lösung, bei der aus einem Pumpenförderstrom jedem Verbraucher über eine zugeordnete, einstellbare Zumessblende ein von deren Öffnungsgröße abhängiger Volumenstrom an Druckflüssigkeit zugeführt wird, wobei an den Blenden jeweils eine mit deren Öffnungsgröße und dem Pumpenförderstrom in Bezug stehende Druckdifferenz erzeugt wird, kann in vorteilhafter Weise so vorgegangen werden, dass bei einem Absinken der Druckdifferenz an zumindest einer Zumessblende unter einen Sollwert ein Korrektursignal erzeugt wird, von dessen Signalwert abhängig die Öffnungsgröße aller Zumessblenden synchron verringert wird, wobei das Korrektursignal so lange aufrecht erhalten wird, bis der Sollwert der Druckdifferenz wieder erreicht wird. Das Korrektursignal wird also in Abhängigkeit davon erzeugt, dass bei einer Überforderung der Hydropumpe deren Pumpenförderstrom nicht mehr ausreicht, um an der Zumessblende des lasthöchsten Verbrauchers den notwendigen Staudruck zu erzeugen, wodurch die Druckdifferenz an dieser Blende unter einen spezifizierten Sollwert absinkt.

Als Korrektursignal wird vorzugsweise ein Synchrondruck in einem Synchronkanal erzeugt. Da das Korrektursignal somit in Form eines Drucksignales vorliegt, kann es in vorteilhafter Weise unmittelbar im Ventilsystem zur Wirkung gebracht werden.

Bei besonders bevorzugten Ausführungsbeispielen wird der Synchrondruck über eine Synchrondruckwaage erzeugt, die einerseits mit dem Pumpendruck und andererseits mit dem höchsten Lastdruck des Systems, zuzüglich der Kraft ihrer Regelfeder, beaufschlagt ist und über die bei Unterschreiten ihrer Regeldruckdifferenz eine Druckquelle mit dem Synchronkanal verbunden wird.

Bei der erfindüngsgemässen Lösung, bei der die Steuerung der Versorgung der Verbraucher durch Proportional-Wegeventile erfolgt, deren Steuerschieber für die Veränderung der Zumessblenden durch Geberdruck hydraulisch ansteuerbar ist, wird der Synchrondruck zu der nicht mit dem Geberdruck angesteuerten Stirnseite der Steuerschieber zugeführt. Der bei Betriebszuständen der Unterversorgung erzeugte Synchrondruck bewirkt daher, dass die Steuerschieber sämtlicher Wegeventile entgegen dem jeweiligen Geberdruck um einen vom Synchrondruck abhängigen Betrag zurückgestellt werden und daher sämtliche Verbraucher für die Kompensation der Unterversorgung mit einem entsprechend verringerten Volumenstrom versorgt werden.

Bei besonders vorteilhaften Ausführungsbeispielen werden die Druckdifferenz an den Zumessblenden der Wegeventile durch eine zugeordnete Individualdruckwaage und der Systemdruck durch eine Systemdruckwaage geregelt.

Vorzugsweise wird hierbei der Differenzdruck der Synchrondruckwaage auf einen etwas geringeren Wert eingestellt als der Differenzdruck der Systemdruckwaage. Damit wird sichergestellt, dass im normalen Betrieb des Systems der Differenzdruck im System eindeutig von der Systemdruckwaage bestimmt wird.

Die Druckdifferenz der Synchrondruckwaage wird vorzugsweise auf die Druckdifferenz der Individualdruckwaagen oder höher eingestellt.

Bei besonders bevorzugten Ausführungsbeispielen ist das Ventil- und Pumpensystem so dimensioniert, dass bei maximal möglicher Volumenstrom-Anforderung der maximale Synchrondruck die Vorspannkraft der Zentrierfedern der Steuerschieber nicht übersteigt. Dadurch ist sichergestellt, dass im Falle einer Unterversorgung des Systems die Steuerschieber nicht bis zu ihrer Neutralstellung durch den Synchrondruck zurückgestellt werden können.

Bei Systemen mit Verbrauchern, die, beispielsweise aus Sicherheitsgründen, besonders bevorzugt sind, kann in der Art einer Prioritätsschaltung die Zufuhr des Korrektursignales zu dem jeweils bevorzugten Verbraucher unterbunden werden.

Nachstehend ist die Erfindung anhand der Zeichnung im Einzelnen erläutert. Es zeigen:
Fig. 1 einen Hydraulikschaltplan eines dem Stande der Technik entsprechenden Hydrauliksystems zur Versorgung zweier hydraulischer Verbraucher;
- Fig. 2 und 3 Hydraulikschaltpläne zweier unterschiedlicher Systemdruckregler für einen Einsatz bei Hydrauliksystemen der in Fig. 1 gezeigten Art;
- Fig. 4 ein Ablaufdiagramm zur Verdeutlichung des Funktionsprinzips der Erfindung;
- Fig. 5 einen der Fig. 1 ähnlichen Hydraulikschaltplan, jedoch eines erfindungsgemäßen, für die Durchführung des erfindungsgemäßen Verfahrens vorgesehenen Hydrauliksystems;
- Fig. 6 ein Schaltschema eines Wegeventils für das erfindungsgemäße Synchronsteuerungsverfahrens sowie mit einer Logikschaltung für die Ansteuerung mit Synchrondruck und
- Fig. 7 eine schematisch vereinfachte Schnittdarstellung einer Synchrondruckwaage.

In der Darstellung von Fig. 1, die ein dem Stand der Technik entsprechendes Hydrauliksystem für die Versorgung zweier Verbraucher (nicht dargestellt) zeigt, ist ein der Pumpenleitung 1 vorgeschalteter Systemdruckregler weggelassen. Die Fig. 2 und 3 zeigen zwei Ausführungsformen von Systemdruckreglern, die bei Hydrauliksystemen der in Fig. 1 gezeigten Art benutzt werden können, um die Druckdifferenz von Pumpendruck Pₚᵤ und maximalem Lastdruck LSmax konstant zu halten. Dabei handelt es sich in Fig. 2 um eine Hydropumpe in Form einer Konstantpumpe 3, deren Druckseite mit einer Drei-Wege-Druckwaage 5 verbunden ist, die einerseits mit dem Pumpendruck Pₚᵤ und andererseits mit LSmax, zuzüglich der Kraft einer Regelfeder 7, beaufschlagt ist und wie ein vorgesteuertes Druckbegrenzungsventil arbeitet, das die Druckdifferenz zwischen Pumpenleitung 1 und LSmax konstant hält. Fig. 3 zeigt demgegenüber die Verwendung einer Verstellpumpe 9, deren Regler durch ein Wegeventil 11 gebildet ist, das innerhalb des Regelkreises "Verstellmechanismus der Pumpe" den geforderten Förderstrom einregelt.

Die Versorgung der in Fig. 1 nicht gezeigten Verbraucher über die Versorgungsleitungen A1, B1 und A2, B2 erfolgt über Proportional-Wegeventile 13, deren Steuerschieber 15 mit seinen Steuerkanten die Öffnungsgröße von Zumessblenden 17 definieren. Den Wegeventilen 13 ist jeweils eine Individualdruckwaage 19 vorgeschaltet, die in der bei vorgeschalteten Druckwaagen üblichen Weise einerseits mit dem an der jeweiligen Zumessblende 17 des Wegeventils 13 anstehenden Staudruck p1' bzw. p2' und andererseits mit dem Lastdruck des zugehörigen Verbrauchers LS₁ bzw. LS₂, zuzüglich der Kraft ihrer Regelfeder 21, beaufschlagt sind. Ein Wechselventil 23, dem die Lastdrücke LS₁ und LS₂ zugeführt werden, entscheidet, welcher Lastdruck als LSmax dem in Fig. 1 nicht gezeigten Systemdruckregler zugeführt wird. Für die Steuerung der Volumenströme, die den Verbrauchern über die Versorgungsleitungen A1, B1 und A2 und B2 zugeführt werden, sind die Regelventile 13 hydraulisch ansteuerbar, indem zur einen Stirnseite der Steuerschieber 15 ein Geberdruck Xₐ₁ bzw. Xₐ₂ oder zu der gegenüberliegenden Stirnseite ein Geberdruck X_{b1} bzw. X_{b2} zugeführt wird.

Wenn beim Betrieb des in Fig. 1 gezeigten Systems bei Überforderung der Pumpenleistung der Pumpendruck einbricht, steht an der Individualdruckwaage 19 mit dem höchsten Lastdruck nur noch eine verringerte Druckdifferenz als Drucküberschuß für die Regelung der Druckdifferenz an der betreffenden Zumessblende 17 zur Verfügung. Sinkt dieser Staudruck am höchst belasteten Wegeventil 13 auf den Lastdruck oder darunter, dann bleibt dieser Verbraucher stehen, während die niedrig belasteten sich weiter bewegen.

Die Fig. 4 verdeutlicht den hierzu unterschiedlichen Zustand, der sich durch das erfindungsgemäße Verfahren ergibt. Werden beim Betrieb des Systems die Wegeventile 13 so weit geöffnet, dass der Pumpenförderstrom nicht mehr ausreicht, um den notwendigen Staudruck vor den Zumessblenden 17 anzudrosseln, dann sinkt der Staudruck nach einer quadratischen Funktion, siehe Kasten 25 (erster Kasten von unten). Im nach oben folgenden Kasten 27 sorgt das Regelgesetz einer Synchrondruckwaage (33 in Fig. 5) dafür, dass der von den Verbrauchern angeforderte Volumenstrom wieder bis zur möglichen Pumpenfördermenge zurückgenommen wird, indem ein Korrektursignal in Form eines Synchrondruckes X_{syn}, eine Kompensation der an den Steuerschiebern 15 anliegenden Ansteuerdrücke darstellt. Der kompensierende Synchrondruck X_{syn} wirkt den Ansteuerdrücken X entgegen, siehe Kasten 29, und vermindert damit die Öffnungsquerschnitte aller Zumessblenden 17. Dies geschieht so lange, bis der an der Synchrondruckwaage 33 eingestellte Soll-Differenzdruck wieder erreicht ist, siehe Kasten 31.

Die Fig. 5 verdeutlicht das erfindungsgemäße Verfahren anhand eines Hydrauliksystems mit Drei-Wegeventilen 13 zur Versorgung von drei Verbrauchern, wobei die Versorgungsleitungen weggelassen und auch die Wegeventile 13 der Übersichtlichkeit halber vereinfacht eingezeichnet sind. Von den Wegeventilen 13 sind zweien eine Individualdruckwaage 19, in gleicher Anordnung wie bei Fig. 1 gezeigt, vorgeschaltet, während das Wegeventil 13 für den Verbraucher N ohne Individualdruckwaage in das System integriert ist. Die Systemdruckregelung erfolgt entsprechend dem Beispiel der Fig. 2 durch eine an die Pumpenleitung 1 am Ausgang der Konstantpumpe 3 angeschlossene Drei-Wege-Druckwaage 5.

Die zur Erzeugung eines Synchrondruckes X_{syn} in einem Synchronkanal 35 dienende Synchrondruckwaage 33 ist einerseits mit dem Pumpendruck Pₚᵤ und andererseits mit dem maximalen Steuerblock-Lastdruck L_{STB}, zuzüglich der Kraft einer Regelfeder 37, beaufschlagt. Die Auswahl, welcher Lastdruck als maximaler Lastdruck L_{STB} sowohl zur Synchrondruckwaage 33 als auch zur Systemdruckwaage 5 zugeführt wird, geschieht, wie bei dem System von Fig. 1, durch Wechselventile 23.

Die Synchrondruckwaage 33 arbeitet wie der Pumpenregler in einem Regelkreis, in dem auch die Steuerschieber 15 sämtlicher Wegeventile 13 teilhaben. Das Grundprinzip ist eine Sensorschaltung, die die Höhe der aktuellen Druckdifferenz am Steuerblock (Wegeventil 13) überwacht. Ist diese Druckdifferenz im spezifizierten Bereich, dann bleibt die Synchrondruckwaage 33 passiv, d. h. sie wird von der gewünschten Druckdifferenz gegen ihre Regelfeder 37 gedrückt und entlastet den Synchronkanal 35 nach Tank 39. Im anderen Fall geht die Synchrondruckwaage 33 in eine Öffnungsstellung und speist aus einer Versorgungsleitung 41 Volumenstrom in den Synchronkanal 35, um einen Synchrondruck X_{syn} zu erzeugen. Der Synchronkanal 35 ist parallel mit jeder Stirnseite aller Steuerschieber 15 verbindbar, wobei die Entscheidung - Zufuhr von Steuerdruck/Geberdruck - jeweils durch ein Wechselventil 43 getroffen wird, dem einerseits Geberdruck X... und andererseits der Synchrondruck X_{syn} zugeführt wird.

Wenn der Synchrondruck X_{syn} steigt und sich bis zur Stirnseite eines Steuerschiebers 15 durchsetzt, kann man davon ausgehen, dass es diejenige Seite des Steuerschiebers 15 ist, die der mit Geberdruck angesteuerten Seite entgegengesetzt ist. Wird beispielsweise ein Wegeventil 13 mit 7 bar angesteuert und liefert 50 1/min und steigt nun der Synchrondruck von 0 auf 2 bar, dann wird der mit 7 bar ausgelenkte Schieber 15 durch 2 bar Gegendruck auf eine Schieberstellung entsprechend 5 bar Ansteuerdruck zurückgestellt, wodurch der dem Verbraucher zugeführte Volumenstrom verringert wird. Entsprechendes gilt für die Steuerschieber 15 der Wegeventile 13 der übrigen Verbraucher. Der Synchrondruck wird so lange aufgebaut, d. h. die Synchrondruckwaage 33 bleibt so lange in Öffnungsstellung bis die gewünschte Druckdifferenz am Steuerblock wieder den Sollwert erreicht hat.

Der Differenzdruck der Synchrondruckwaage 33 wird etwas niedriger eingestellt als der Differenzdruck des Systemdruckreglers, damit im normalen, gesättigten Betrieb der Differenzdruck im System eindeutig vom Systemdruckregler bestimmt wird. Der Differenzdruck der Individualdruckwaagen 19 wird idealer Weise auf den Wert der Druckdifferenz der Synchrondruckwaage 33 eingestellt. Dann erkennt die Synchrondruckwaage 33 eine beginnende Untersättigung der Systemdruckwaage 5, während die Individualdruckwaagen 19 aber noch gesättigt sind. Dadurch entsteht auch bei beginnender Unterversorgung kein Fehler in der Synchronsteuerung weil, bevor die Individualdruckwaagen 19 wegen beginnender Untersättigung vollständig öffnen würden und dann nicht mehr regeln könnten, die Synchrondruckwaage 33 bereits beginnt, einen kompensierenden Synchrondruck X_{syn} zu erzeugen, und damit alle ausgelenkten Steuerschieber 15 zurück zu stellen.

Als Alternative zur Benutzung von Wechselventilen 43 kann entsprechend Fig. 6 eine Logikschaltung am Steuerschieber 15 der Wegeventile 13 eine Auswahl darüber treffen, zu welcher Stirnseite Geberdruck oder Synchrondruck zugeführt wird.

Fig. 7 zeigt eine Schnittdarstellung der Synchrondruckwaage 33, deren Schieber 45 durch den Lastdruck LS und die Kraft der Regelfeder 37 soweit in der Fig. nach links verschoben ist, dass eine Steuerkante 47 beginnt, die Versorgungsleitung 41 mit dem Synchronkanal 35 zu verbinden, während die Verbindung zum Tank 39 unterbunden ist. Wenn der Druck Pₚᵤ ansteigt, bis der gewünschte Differenzdruck erreicht ist und der Schieber 45 nach rechts zurückgestellt wird, wird der Synchronkanal 35 wieder nach Tank 39 entlastet.

Sofern im vorliegenden Text von Blenden, wie Zumessblenden gesprochen wird, gelten die dahingehenden Ausführungen auch für Drosseln, wie Zumessdrosseln. Ebenso geltend die dahingehenden Ausführungen für eingesetzte Düsen.

## Patentansprüche

1. Hydrauliksystem, das aufweist:
a) mindestens eine Versorgungseinrichtung, insbesondere Hydropumpe (3, 9), die verschiedene hydraulische Verbraucher versorgt;
b) je eine jedem Verbraucher zugeordnete, einstellbare Zumessblende (17), um einen von deren Öffnungsgröße abhängigen Volumenstrom an Druckflüssigkeit zuzuführen, und
c) eine Synchroneinrichtung (33, 35), um bei einem Absinken der Druckdifferenz an zumindest einer Zumessblende (17) unter einen Sollwert ein Korrektursignal in Form eines Synchrondrucks (X_{syn}) zu erzeugen, von dessen Signalwert abhängig die Öffnungsgröße aller Zumessblenden (17) synchron verringerbar ist, wobei
- durch die Synchroneinrichtung (33, 35) sichergestellt ist, dass bei einer Unterversorgung mindestens eines hydraulischen Verbrauchers das Volumenstromdefizit für diesen Verbraucher derart ausgeglichen ist, dass alle Verbraucher das Defizit gleichermaßen kompensieren, wobei
- für die Steuerung der Versorgung der Verbraucher Proportional-Wegeventile (13) vorgesehen sind, deren Steuerschieber (15) für die Veränderung der Zumessblenden (17) durch Geberdruck (X...) hydraulisch ansteuerbar ist, und wobei
- der Synchrondruck (X_{syn}) über einen Synchronkanal (35) parallel mit jeder Stirnseite der Steuerschieber (15) aller Wegeventile (13) verbindbar ist,
**dadurch gekennzeichnet, dass** jedem Wegeventil (13) Wechselventile (43) oder eine hydraulische Logikschaltung (Fig. 6) zugeordnet sind, über die den jeweiligen Stirnseiten der Steuerschieber (15) entweder ein Geberdruck (X...) oder ein Synchrondruck (X_{syn}) zuführbar ist.

2. Hydrauliksysytem nach Anspruch 1, **dadurch gekennzeichnet, dass** der Synchrondruck (X_{syn}) über eine Synchrondruckwaage (33) erzeugt ist, die einerseits mit dem Pumpendruck (Pₚᵤ) und andererseits mit dem höchsten Lastdruck (L_{STB}) des Systems, zuzüglich der Kraft ihrer Regelfeder (37), beaufschlagt ist und über die bei Unterschreiten ihrer Regeldruckdifferenz eine Druckquelle (Pᵥ) mit dem Synchronkanal (35) verbunden ist.

3. Hydrauliksystem nach Anspruch 2, **dadurch gekennzeichnet, dass** die Steuerung der Versorgung der Verbraucher durch die Proportional-Wegeventile (13) erfolgt, deren Steuerschieber (15) für die Veränderung der Zumessblenden (17) durch Geberdruck (X...) hydraulisch ansteuerbar ist, und dass der Synchrondruck (X_{syn}) zu der nicht mit dem Geberdruck (X...) angesteuerten Stirnseite der Steuerschieber (15) zugeführt ist.

4. Hydrauliksystem nach Anspruch 2, **dadurch gekennzeichnet, dass** die Druckdifferenz an den Zumessblenden (17) der Wegeventile (13) durch eine zugeordnete Individualdruckwaage (19) und der Systemdruck durch eine Systemdruckwaage (5) regelbar ist.

5. Hydrauliksystem nach Anspruch 4, **dadurch gekennzeichnet, dass** der Differenzdruck der Synchrondruckwaage (33) auf einen etwas geringeren Wert eingestellt ist als der Differenzdruck der Systemdruckwaage (5).

6. Hydrauliksystem nach Anspruch 4 oder 5, **dadurch gekennzeichnet, dass** die Druckdifferenz der Synchrondruckwaage (33) auf die Druckdifferenz der Indivdualdruckwaagen (19) oder höher eingestellt ist.

7. Hydrauliksystem nach einem der Ansprüche 3 bis 6, **dadurch gekennzeichnet, dass** das Ventil- und Pumpensystem so dimensioniert ist, dass bei maximal möglicher Volumenstrom-Anforderung der maximale Synchrondruck (X_{syn}) die Vorspannkraft der Zentrierfedern der Steuerschieber (15) nicht übersteigt.

8. Hydrauliksystem nach einem der Ansprüche 2 bis 7, **dadurch gekennzeichnet, dass** die Zufuhr des Korrektursignales (X_{syn}) zu bevorzugten Verbrauchern unterbunden ist.

## Claims

1. A hydraulic system having:
a) at least one supply device, in particular a hydraulic pump (3, 9), which supplies different hydraulic consumers;
b) an adjustable metering orifice (17) assigned to each consumer in order to supply a volumetric flow of pressurised fluid which is dependent upon the size of the opening of this orifice, and
c) a synchronous device (33, 35) in order to produce, in the form of synchronous pressure (X_{syn}), a correction signal when the pressure difference on at least one metering orifice (17) drops to below a set value, depending on its signal value the size of the opening of all metering orifices (17) being synchronously reducable,
- it being ensured by the synchronous device (33, 35) that when there is under-supply of at least one hydraulic consumer, the volumetric flow deficit for this consumer is compensated such that all of the consumers compensate the deficit in equal measure,
- there being provided for the control of the supply of the consumers proportional directional control valves (13) the control spool (15) of which can be actuated hydraulically in order to change the metering orifices (17) by sensor pressure (X...), and
- the synchronous pressure (X_{syn}) being connectable by means of a synchronous channel (35) in parallel to every face side of the control spools (15) of all of the directional control valves,
**characterised in that** selector valves (43) or a hydraulic logic circuit (Fig. 6) are assigned to each directional control valve (13), by means of which either a sensor pressure (X...) or a synchronous pressure (X_{syn}) can be supplied to the respective face sides of the control spools (15).

2. The hydraulic system according to Claim 1, **characterised in that** the synchronous pressure (X_{syn}) is produced by a synchronous compensator (33) which is supplied on the one hand with the pump pressure (Pₚᵤ) and on the other with the highest load pressure (L_{STB}) of the system, plus the force of its control spring (37), and by means of which when its control pressure difference is not reached, a pressure source (Pᵥ) is connected to the synchronous channel (35).

3. The hydraulic system according to Claim 2, **characterised in that** the supply of the consumers is controlled by the proportional directional control valves (13) the control spools (15) of which can be triggered hydraulically for changing the metering orifices (17) by sensor pressure (X...) and that the synchronous pressure (X_{syn}) is supplied to the face side of the control spools (15) which is not triggered with the sensor pressure (X...).

4. The hydraulic system according to Claim 2, **characterised in that** the pressure difference on the metering orifices (17) of the directional control valves (13) can be controlled by an assigned individual compensator (19) and the system pressure is controlled by a system compensator (5).

5. The hydraulic system according to Claim 4, **characterised in that** the differential pressure of the synchronous compensator (33) is set to a somewhat lower value than the differential pressure of the system compensator (5).

6. The hydraulic system according to Claim 4 or 5, **characterised in that** the pressure difference of the synchronous compensator (33) is set to the pressure difference of the individual compensators (19) or higher.

7. The hydraulic system according to any of Claims 3 to 6, **characterised in that** the system of valves and pumps is dimensioned such that at the maximum possible volumetric flow demand the maximum synchronous pressure (X_{syn}) does not exceed the pretensioning force (X_{syn}) of the centring springs of the control spools (15).

8. The hydraulic system according to any of Claims 2 to 7, **characterised in that** the supply of the correction signal (X_{syn}) to preferred consumers is stopped.

## Revendications

1. Système hydraulique qui comporte:
a) au moins un dispositif d'alimentation, notamment une pompe (3, 9) hydraulique, qui alimente divers utilisateurs hydrauliques ;
b) un diaphragme (17) réglable de dosage, affecté respectivement à chaque utilisateur pour amener un courant en volume de fluide sous pression en fonction de la dimension de son ouverture, et
c) un dispositif (33, 35) de synchronisation pour, lorsque la différence de pression s'abaisse sur au moins un diaphragme (17) de dosage en dessous d'une valeur de consigne, produire un signal de correction sous la forme d'une pression (X_{syn}) de synchronisation, signal dont la valeur peut être diminuée en synchronisme en fonction de la valeur de l'ouverture de tous les diaphragmes (17) de dosage, dans lequel
- par le dispositif (33, 35) de synchronisation il est assuré, qu'en cas de sous-alimentation d'au moins un utilisateur hydraulique, le déficit de courant en volume est compensé pour cet utilisateur de manière à ce que tous les utilisateurs compensent le déficit de la même façon, dans lequel
- pour la commande de l'alimentation des utilisateurs il est prévu des distributeurs (13) proportionnels dont le tiroir (15) de commande peut, pour la modification des diaphragmes (17) de dosage, être commandé hydrauliquement par la pression (X...) de transmetteur, et dans lequel
- la pression (X_{syn}) de synchronisation peut être appliquée par un canal (35) de synchronisation en parallèle à chaque côté frontal des tiroirs (15) de commande de tous les distributeurs (13),
**caractérisé en ce qu'**à chaque distributeur (13) sont associés des vannes (43) à deux voies pour un circuit logique hydraulique (figure 6), par lesquelles ou lequel une pression (X...) de transmetteur ou une pression (X_{syn}) de synchronisation peut être appliquée aux côtés frontaux respectifs des tiroirs (15) de commande.

2. Système hydraulique suivant la revendication 1, **caractérisé en ce que** la pression (X_{syn}) de synchronisation est produite par une balance (33) manométrique de synchronisation, qui est alimentée d'une part par la pression (Pₚᵤ) de la pompe et d'autre part par la pression (L_{STB}) de charge la plus grande du système en plus de la force de son ressort (37) de réglage et par laquelle, si l'on passe en dessous de sa différence de pression de réglage, une source (Pᵥ) de pression communique avec le canal (35) de synchronisation.

3. Système hydraulique suivant la revendication 2, **caractérisé en ce que** la commande de l'alimentation des utilisateurs s'effectue par les distributeurs (13) proportionnels, dont le tiroir (15) de commande peut, pour la modification des diaphragme (17) de dosage, être commandé hydrauliquement par la pression (X...) de transmetteur et **en ce que** la pression (X_{syn}) de synchronisation est appliquée au côté frontal du distributeur (15) de commande non commandé par les pression (X...) de transmetteur.

4. Système hydraulique suivant la revendication 2, **caractérisé en ce que** la différence de pression sur les diaphragmes (17) de dosage des distributeurs (13) est réglable par une bascule (19) manométrique, individuelle, associée et par la pression du système dans une bascule (5) manométrique du système.

5. Système hydraulique suivant la revendication 4, **caractérisé en ce que** la différence de pression de la bascule (13) manométrique de synchronisation est réglée à une valeur un peu plus petite que la différence de pression de la bascule (5) manométrique du système.

6. Système hydraulique suivant la revendication 4 ou 5, **caractérisé en ce que** la différence de pression de la bascule (33) manométrique de synchronisation est réglée à la différence de pression des bascules (19) manométriques individuelles ou est plus grande.

7. Système hydraulique suivant l'une quelconque des revendications 3 à 6, **caractérisé en ce que** le système de distributeur et pompe est dimensionné de manière à ce que, pour une demande maximum possible du courant en volume, la pression (X_{syn}) maximum de synchronisation ne dépasse pas la force de précontrainte des ressorts de centrage des tiroirs (15) de commande.

8. Système hydraulique suivant l'une quelconque des revendications 2 à 7, **caractérisé en ce que** l'envoi du signal (X_{syn}) de correction à des utilisateurs préféré est supprimé.
